# EUROPÄISCHE PATENTSCHRIFT

(11) **EP 0 805 333 B1**
(45) Veröffentlichungstag und Bekanntmachung des Hinweises auf die Patenterteilung: **08.11.2000**
(21) Anmeldenummer: 97105393.9
(22) Anmeldetag: 01.04.1997
(51) Int. Cl.: F41H 9/00, F41H 11/02

(54) **Verfahren zum Bereitstellen eines Scheinziels**
Method for creating a decoy target
Méthode pour la création d'une cible artificielle

(30) Priorität: 03.05.1996 DE 19617701
(43) Veröffentlichungstag der Anmeldung: 05.11.1997
(62) Teilanmeldung aus: 00108677.6
(73) Patentinhaber: Buck Neue Technologien GmbH, 83458 Schneizlreuth (DE)
(72) Erfinder: Bannasch, Heinz, 83471 Schönau (DE); Greindl, Fritz, 83435 Bad Reichenhall (DE); Fegg, Martin, 83471 Schönau (DE); Grundler, Johannes, 79395 Neuenburg/Baden (DE); Lenniger, Günther, 83435 Bad Reichenhall (DE); Salzeder, Rudolf, 83451 Piding (DE); Pröschkowitz, Helmut, 83324 Ruhpolding (DE); Wegscheider, Martin, 83457 Bayerisch Gmain (DE)
(74) Vertreter: Goddar, Heinz J., Dr.

(56) Entgegenhaltungen:
- WO-A-90/04750
- DE-A- 3 327 043
- FR-A- 2 192 285
- FR-A- 2 343 990
- FR-A- 2 474 699
- GB-A- 1 598 423
- GB-A- 2 091 855
- US-A- 3 841 219
- G. SUNDARAM: "Le système franco-brittanique Sybil" REVUE INTERNATIONALE DE D FENSE, Bd. 15, Nr. 10, 1982, COINTRIN-GEN VE, Seiten 1405-1408, XP002047249
- M. HEWISH: "Wallop élargit sa gamme de matériels de guerre électronique" REVUE INTERNATIONALE DE D FENSE, Bd. 15, Nr. 12, 1982, COINTRIN-GEN VE, Seiten 1741-1744, XP002047250
- "Cartouche-leurre Gemini" REVUE INTERNATIONALE DE D FENSE, Bd. 10, Nr. 3, Juni 1977, COINTRIN-GEN VE, Seite 500 XP002047251

## Beschreibung

Die vorliegende Erfindung betrifft ein Verfahren zum Bereitstellen eines Scheinziels zum Schutz von Land-, Luft- oder Wasserfahrzeugen oder dergleichen vor Flugkörpern, die einen im Infrarot (IR)- oder Radar (RF)-Bereich oder einen in beiden Wellenlängenbereichen gleichzeitig oder seriell operierenden Zielsuchkopf aufweisen, nach dem Oberbegriff von Anspruch 1.

Eine Bedrohung durch moderne, autonom operierende Flugkörper wird deutlich zunehmen, da selbst Flugkörper mit modernsten Zielsuchsystemen durch den Zusammenbruch der ehemaligen Großmacht Sowjetunion sowie durch großzügige Exportbestimmungen insbesondere asiatischer Staaten große Verbreitung finden. Die Zielsuchsysteme derartiger Flugkörper arbeiten hauptsächlich im Radarbereich (RF) und im Infrarotbereich (IR). Dabei werden sowohl das Radarrückstreuverhalten sowie die Abstrahlung spezifischer Infrarotstrahlung von Zielen, wie z.B. Schiffen, Flugzeugen, Panzern etc., zur Zielfindung und Zielverfolgung genutzt. Bei modernsten Flugkörpern geht die Entwicklung eindeutig in Richtung multispektraler Zielsuchsysteme, die gleichzeitig oder auch seriell im Radar- und Infrarotbereich arbeiten, um eine verbesserte Falsehzielunterseheidung durchführen zu können. Multispektrale IR-Zielsuchköpfe arbeiten mit zwei Detektoren, die im kurz- und langwelligen Infrarotbereich empfindlich sind, zur Falschzielunterscheidung. Sogenannte Dual Mode-Zielsuchköpfe arbeiten im Radar- und Infrarotbereich. Flugkörper mit derartigen Zielsuchköpfen werden in der Anflug- und Suchphase radargesteuert und schalten in der Verfolgungsphase auf einen IR-Suchkopf um oder schalten ihn dazu. Ein Zielkriterium von Dual Mode-Zielsuchköpfen ist die Co-Location der RF-Rückstreuung und des IR-Strahlungsschwerpunktes. Durch den möglichen Zielkoordinatenvergleich können Falschziele (z.B. Clutter, wie Täuschkörper alter Art) besser ausgesondert werden. Die Co-Location von RF- und IR-Wirksamkeit ist demnach eine zwingende Voraussetzung für einen Dual Mode-Täuschkörper, um moderne Dual Mode-Zielsuchköpfe wirksam täuschen zu können, d.h. von einem zu schützenden Objekt auf ein Scheinziel zu lenken. Dabei ist lediglich die kleinstmögliche Auflösungszelle des Zielsuchkopfes (RF und IR) für die Co-Location relevant.

Ein gattungsgemäßes Verfahren ist, beispielsweise, aus "Le système franco-britannique Sibyl", Revue International De Defense, Cointrin-Genève, Band 15, Nr. 10, 1982, Seiten 1405 bis 1408, (Basis für den Oberbegriff der Anspruchs 1) "Cartouche-leurre Gemini", Revue International De Defense, Cointrin-Genève, Band 10, Nr. 3, 1997, Seite 500, "Wallop élargit sa gamme de materials de guerre électronique", Revue International De Defense, Cointrin-Genève, Band 15, Nr.12, 1982, Seite 1741 bis 1744, und US-A-3,841,219 bekannt.

Der Erfindung liegt die Aufgabe zugrunde, daß gattungsgemäße Verfahren dahingehend weiterzuentwickeln, daß IR- und/oder RF-gelenkte Flugkörper sicher von einem eigentlichen Ziel, daß heißt einem zu schützenden Objekt, weggelenkt und auf ein Scheinziel hingelenkt werden.

Diese Aufgabe wird erfindungsgemäß durch ein Verfahren nach Anspruch 1 gelöst.

Die Unteransprüche 2 bis 14 beschreiben bevorzugte Ausführungsformen gemäß der Erfindung.

Der Erfindung liegt die überraschende Erkenntnis zugrunde, daß bei gleichzeitiger Verwendung einer IR- und einer RF-Wirkmasse, die simultan und am selben Ort (Co-Location) zur Wirkling gebracht werden, dadurch ein wirksames Scheinziel bereitgestellt wird, das Dual-Mode-Zielsuchköpfe, aber auch lediglich in einem Wellenlängenbereich (IR- bzw. RF-Bereicht) arbeitende Zielsuchköpfe von einem zu schützenden Objekt abgelenkt, daß das Geschoß in Rotation versetzt wird, um zum einen das Geschoß in der Flugbahn zu stabilisieren und zum anderen Heim Erreichen des Zielortes durch die Zentrifugalkraft eine wirksame Verwirbelung und Zerlegung der Wirkmassen zu gewährleisten. Sofern die Wirkmassen mit einer sie umgebenden Geschoßhülse abgeschossen werden, wird durch eine besondere Ausführungsform des erfindungsgemäßen Verfahrens, bei der die Wirkmassen zusammen mit der Aktivierungs- und Verteilungseinrichtung aus der Geschoßhülse ausgestoßen und erst nachfolgend aktiviert und verteilt werden, ebenfalls eine gute 3-dimensional Verteilung in der Luft erreicht.

Weitere Merkmale und Vorteile der Erfindung ergeben sich anhand der beigefügten Ansprüche und der nachfolgenden Beschreibung, in der der grundsätzliche Verfahrensablauf sowie zwei Ausführungsbeispiele für nach dem erfindungsgemäßen Verfahren arbeitende Täuschkörper anhand der beigefügten Zeichnungen erläutert sind. Dabei zeigt:
- Fig. 1: eine Prinzipskizze zu einer Ausführungsform des erfindungsgemäßen Verfahrens;
- Fig. 2: eine Schnittansicht einer Ausführungsform eines nach dem erfindungsgemäßen Verfahren arbeitenden Täuschkörpers;
- Fig. 3: eine schematische Ansicht einer RF-Wirkmasse des Täuschkörpers von Fig. 2; und
- Fig. 4: eine Schnittansicht einer weiteren Ausführungsform eines gemäß der vorliegenden Erfindung arbeitenden Täuschkörpers.

Fig. 1 dient zur Veranschaulichung des prinzipiellen Verfahrensablaufes gemäß einer besonderen Ausführungsform der Erfindung. Das erfindungsgemäße Verfahren läßt sich am besten an dem zeitlichen Verlauf von dem Abschuß eines nach dem erfindungsgemäßen Verfahren arbeitenden Täuschkörpers bis zur Verteilung der Wirkmassen darstellen. Der zeitliche Verlauf läßt sich grob in vier Phasen einteilen:
- Phase I: Abschuß eines Täuschkörpers
- Phase II: drallstabilisierte Flugphase des Täuschkörpers
- Phase III: Ausstoß der IR- und RF-Wirkmasse und
- Phase IV: Aktivierung und Verteilung der Wirkmassen

Fig. 1 gibt die Phasen II bis IV schematisch wieder. Die Zündung und der Abschuß gemäß Phase I geht entsprechend dem Stand der Technik vonstatten. In der Phase II weist der Täuschkörper eine drallstabilisierte Flugphase auf, um hierdurch eine definierte Anströmung der RF- und IR-Wirkmasse zu erreichen. Der Drehimpuls bleibt bis zur Verteilung der Wirkmassen weitgehend erhalten und wird auf die Wirkmassen übertragen, was wiederum eine verbesserte Verteilung der Wirkmassen zur Folge hat. In der Phase III werden die Wirkmassen einschließlich eines Aktivierungs- und Verteilungsmechanismus während des Fluges aus der Geschoßhülse des Tarnkörpers ausgestoßen, um eine nachfolgende Verteilung der Wirkmassen ohne Verdämmung zu erzielen, womit der Vorteil verbunden ist, daß bei der Verteilung der Wirkmassen kein überhöhter Druck auf die Wirkmassen einwirkt. Dies führt dazu, daß die Verteilung der IR-Wirkmasse, aber insbesondere die Verteilung der RF-Wirkmasse nachhaltig verbessert wird. In der Phase IV wird eine effektive Wirkmassenverteilung durch Rotation und Luftanströmung sowie ein zentrales Ausblasen erzielt.

Fig. 2 zeigt einen Längsschnitt durch einen Täuschkörper, der gemäß der in Fig. 1 skizzierten besonderen Ausführungsform des erfindungsgemäßen Verfahrens arbeitet. Mit 1 ist ein kompletter Sekundärteil zur induktiven Zündenergieaufnahme von einem Primärteil gekennzeichnet. Der Sekundärteil 1 besteht aus magnetischem Material, vorzugsweise Eisen. In einer Sekundärspule 2 wird die Zündenergie induziert. Die Wicklungen der Sekundärspule 2 bestehen aus mit Isolierlack behandeltem Kupferdraht. Die Anzahl der Wicklungen entspricht vorzugsweise derjenigen einer Primärspule, wobei aber eine Transformation prinzipiell möglich ist. Ein vorzugsweise aufgebördelter Bodendeckel 3 dient als unterer Sicherungsabschluß des Täuschkörpers. Der Bodendeckel 3 besteht vorzugsweise aus Metall. Eine Ausführung aus glas- oder kohlefaserverstärktem Kunststoff ist aber auch möglich. Den äußeren Abschußkörper bildet eine Gehäusehülse 4, die vorzugsweise aus Reinaluminium mit einem Aluminiumanteil von mehr als 99% besteht. Die Gehäusehülse 4 verbleibt im Magazin. Ein Bodenring 5 stellt eine Distanz zu einer Druckkammer 6 her. Die Druckkammer 6 nimmt das Treibgas auf, das bei einem Abbrand einer Treibladung 8 zum Ausstoßen des Täuschkörpergeschosses entsteht. Darüber hinaus ist die Druckkammer 6 notwendig, um einen abgeschlossenen Druckraum zur Anzündung eines Rotationsmotors zu bilden. Die Treibladung 8 wird mittels einer Zündpille 7 gezündet und besteht vorzugsweise aus einem Pulvertreibsatz, vorzugsweise Schwarzpulver oder schwarzpulverähnliche Treibsätze wie Nitrocellulosepulver. Rotationsladungen 9 bestehen vorzugsweise aus verpreßtem Pulvertreibstoff mit zusätzlichem Binder zur mechanischen Stabilisierung, wie z.B. Schwarzpulver mit Kunststoffbinder, oder aus einem handelsüblichen Feststoffraketentreibsatz. Dichte, Form, Oberfläche und Tiefe der Rotationsladungen 9 bestimmen die Abbrandparameter wie Abbranddauer und Impuls/Zeiteinheit. Der spezifische Impuls ist durch die Wahl des Treibsatzes festgelegt. Die Rotationsladungen 9 sind vorzugsweise tablettenförmig ausgebildet und vorzugsweise in Brennkammern (vergleiche Bezugszeichen 10) eingepreßt. Dieses Einpressen der Rotationsladungen 9 dient hauptsächlich zur Stabilisierung des Abbrandverhaltens, da die dem Metall und nicht der Brennkammer zugewandten Flächen der Rotationsladungen 9 nicht brennen. Zusätzlich besteht die Möglichkeit, das Abbrandverhalten durch eine Passivierung der Flächen zu steuern. Eine weitere Möglichkeit zur Steuerung des Abbrandverhaltens besteht in dem bekannten Verfahren der Formgebung, wie z.B. Sternbrenner. Die Menge der Rotationsladung 9 ist abhängig vom Abbrandverhalten und dem gewünschten Impuls-Zeit-Verhalten. Für dieses Ausführungsbeispiel wurde eine Abbrandzeit von ca. 1,5 Sekunden realisiert. Das Bezugszeichen 10 kennzeichnet Rotationsdüsen einschließlich der bereits oben erwähnten Brennkammer. Die Rotationsdüsen bestehen aus einem Düsenhals und einem Düsenkonus, die beide vorzugsweise aus einem vollen Aluminiumgußteil gefräßt bzw. gebohrt werden. Der Düsenkonus weist vorzugsweise eine Steigung von ca. 10° bis 20° von der Düsenachse aus auf. Die Düsenhalslänge ist vorzugsweise kleiner als die Düsenkonuslänge. Die Brennkammer ist vorzugsweise zylinderförmig ausgebildet. Die Brennkammern sind durch einen ringförmigen Kanal verbunden, um einen Druckausgleich zu erreichen, der einen gleichmäßigen Abbrand bewirkt. Die Düsenachse ist radial zum Geschoß geneigt. Vorzugsweise sollte die Düsenachse um mehr als 30° zum Radius des Geschosses geneigt sein, da ansonsten der Impuls nur wenig zur Erzeugung der Rotation beiträgt. Winkel größer als 80° zum Radius bewirken zu große Turbulenzen am Übergang der Brennkammer zum Düsenhals und somit eine Abschwächung des Schubes. Ein Anzündverzögerer 11 dient zur Festlegung der Flugstrecke bis zum Ausstoß einer IR-Wirkmasse 19 und einer RF-Wirkmasse 21. Der Anzündverzögerer 11 ist pyrotechnisch ausgeführt und hat eine Durchbranddauer von 2 Sekunden. Derartige Anzündverzögerer sind im Handel erhältlich. Denkbar ist aber auch die Verwendung eines frei programmierbaren elektronischen Anzündverzögerers zur variablen Festlegung der Flugdauer. Ein Verbindungsteil 12 verbindet den Rotationsmotor mit einem Ausbringteil 14 für die Wirkmassen 19 und 21. Das Verbindungsteil 12 enthält den Anzündverzögerer 11 und eine Ausstoßtreibladung 13 zum Ausstoß des Ausbringteiles 14. Das Verbindungsteil 12 ist vorzugsweise aus Metall gefertigt. Die Ausstoßtreibladung 13 umfaßt einen Pulvertreibsatz, vorzugsweise Schwarzpulver oder schwarzpulverähnliche Treibsätze wie Nitrocellulose. Das Ausbringteil 14 dient als Treibspiegel für die Ausstoßtreibladung 13 und ist derart ausgeführt, daß es als Halterung für einen Anzündverzögerer 15 und für ein Ausblasrohr 16 dient. Das Ausbringteil 14 ist vorzugsweise aus einem Aluminiumguß- oder Frästeil gefertigt. Der Anzündverzögerer 15 umfaßt ein pyrotechnisches Verzögerungsstück, das einen Anzünd-/Zerlegersatz 18 zündet, wenn das Ausbringteil 14 die Geschoßhülse verlassen hat. Der Anzündverzögerer 15 hat eine Brenndauer von ca. 0,1 Sekunden. Das Ausblasrohr 16 dient als Aufnehmer für den Anzünd-/Zerlegersatz 18 und zur Steuerung der Ausblasgeschwindigkeit. Die Ausblasgeschwindigkeit ist abhängig von der Länge des Ausblasrohres 16 und von dem Verhältnis des Gesamtquerschnittes von Ausblasöffnungen 17 zur Menge des Anzünd/Zerlegersatzes 18. Allgemein läßt sich sagen, daß, je höher die Menge des Anzünd-/Zerlegersatzes 18 und je kleiner der Gesamtquerschnitt der Ausblasöffnungen 17 ist, um so größer die Ausblasgeschwindigkeit ist. In dem Ausführungsbeispiel ist das Verhältnis vorzugsweise so gewählt, daß eine Ausblaszeit von 0,1 Sekunden erreicht wird. Das Ausblasrohr 16 muß so gefertigt werden, daß möglichst keine plastische Verformung während des Ausblasvorgangs eintritt. Bei dem Ausführungsbeispiel wurde das Ausblaßrohr 16 aus Stahl gefertigt. Die Ausblasöffnungen 17 müssen derart angebracht werden, daß eine gleichmäßige Verteilung der RF- und IR-Wirkmassen 19 und 21 erreicht wird. Dies wird vorzugsweise derart erreicht, daß jeweils eine Ausblasöffnung 17 auf eine Lage der RF-Wirkmasse 21 trifft. Der Anzünd-/Zerlegersatz 18 umfaßt einen pyrotechnischen Satz, der als Abbrandprodukt eine vergleichbar große Menge an Gas liefert. Vorzugsweise werden hierzu Magnesium-Bariumnitrat oder Aliminium-Perchlorat verwendet. Die Menge des Anzünd/Zerlegersatzes 18 ist abhängig vom Ausblasrohr 16. Die IR-Wirkmasse 19 enthält die aus dem deutschen Patent DE-PS 43 27 976 bekannte IR-Wirkmasse mit MWIR-Flares. Grundsätzlich sind jedoch alle IR-Wirkmassen verwendbar, die sich durch eine Anzündladung aktivieren lassen. Bei dem Ausführungsbeispiel werden scheibenförmige MWIR-Flares mit 1/3-Teilung verwendet. Eine Trennscheibe 20 schützt die RF-Wirkmasse 21 vor den brennenden MWIR-Flares der IR-Wirkmasse 19. Die Trennscheibe 20 kann aus Metall oder vorzugsweise aus feuerresistenter Folie gefertigt sein. Die Ausführung der RF-Wirkmasse 21 ist ausführlicher in Fig. 3 dargestellt. Als RF-Wirkmasse 21 werden aus Hitzeschutzgründen zusammengerollte Radar-Düppel mit Dipolen aus Aluminium- oder Silber-beschichteten Glasfaserfäden mit einer Dicke im Bereich von etwa 10 bis 100 µm verwendet. Die Dipollänge beträgt 17,9 mm. Es sind aber auch Dipollängen ab ca. 1 mm bis ca. 25 mm möglich und vorgesehen. Die Anzahl der Umwicklungen der einzelnen Dipol-Pakete (Chaff-Pakete) ist variabel von 1 aufwärts. Vorzugsweise werden für die Pakete 1,5 Wicklungen verwendet. Der Ausstoß der Wirkmassen vor der Aktivierung und Verteilung sowie die geeignete "Verpackung" der Dipole dient dazu, ein Verklumpen und Verschmelzen zu vermeiden und einen Abstand von Dipol zu Dipol von etwa 7 bis 10 λ und somit einen hohen Radarrückstreuquerschnitt zu erzeugen. Die Verpackung muß grundsätzlich flexibel genug sein, die Dipole ohne äußere Einwirkung selbständig freizugeben und sie vor der Hitzeeinwirkung durch die Anzünd- und Ausblasladung zu schützen. Zudem ist die Verpackung der Dipole auf das Verteilungsprinzip abgestimmt, d.h. die verpackten Dipole sind so angeordnet, daß sie sich beim Ausblasen unmittelbar öffnen. Als Material für die Wicklungen und die durch die ganze RF-Wirkmasse durchgehenden Schutzfolien 31 und Schutzfolien 32 gegen das Ineinanderrutschen der Dipole wird vorzugsweise Capton® oder Milinex® verwendet. Als Zwischenfolien 32 können auch Aluminiumfolien verschiedener Stärke verwendet werden. Eine dünne Aluminiumhülle 33, die aber auch eine Papier- oder Papphülle sein kann, daß sich die RF-Wirkmasse 21 nach dem Ausstoß aus der Geschoßhülse nicht sofort verteilt, sondern solange zusammenbleibt, bis die Anzünd-/Zerlegerladung 18 abbrennt. Dadurch wird gewährleistet, daß die Gesamtenergie der Ladung auf die RF-Wirkmasse 21 einwirken kann. Ein Deckel 23 dient zum Abschluß einer Geschoßhülse 22 und fixiert von oben das Ausblasrohr 16. Der Deckel 23 kann aus schweren Metallen, wie z.B. Gußeisen oder Messing, gefertigt werden, um den Schwerpunkt des Täuschkörpers möglichst weit nach vorne zu verschieben. Dadurch kann zusätzlich zur Rotation eine Stabilisierung des Fluges erreicht werden. Der Deckel 23 wird durch einen Dichtring 24 zu der Geschoßhülse 22 abgedichtet, die vorzugsweise aus Aluminium mit einem Reinheitsgrad von über 99% gezogen ist. 25 stellt ein Verschlußstück des Ausblasrohres 16 dar und gewährleistet, daß die relativ gefährliche Zerlegerladung als letzter Arbeitsgang in den Täuschkörper eingeführt werden kann.

In Fig. 4 ist eine weitere Ausführungsform eines Täuschkörpers gezeigt, der gemäß einer besonderen Ausführungsform des Verfahrens funktioniert. In Fig. 4 sind dieselben Bezugszeichen wie in Fig. 2 benutzt. Im folgenden soll i.w. nur auf die Unterschiede zu dem Täuschkörper gemäß Fig. 2 eingegangen werden. Ein wesentlicher Unterschied besteht darin, daß das Geschoß keine Geschoßhülse (in Fig. 2 mit Bezugszeichen 22 gekennzeichnet) aufweist. Somit müssen die IR-Wirkmasse 19 und RF-Wirkmasse 21 vor ihrer Aktivierung und Verteilung nicht aus einer Geschoßhülse ausgestoßen werden und sind somit die Ausstoßtreibladung (mit Bezugszeichen 13 in Fig. 2 gekennzeichnet) für das Ausbringteil 14 sowie der Anzündverzögerer (mit Bezugszeichen 15 in Fig. 2 gekennzeichnet) nicht mehr notwendig und daher nicht vorhanden. Das Ausbringteil 14 dient auch nicht mehr zum Ausstoßen der Wirkmassen 19, 21 aus einer Geschoßhülse. Die RF-Wirkmasse 21 ist von einer Papier- bzw. Papphülle 33a anstelle einer Aluminiumhülle (Bezugszeichen 33 in Fig. 3) umgeben. Diese Papier- bzw. Papphülle 33a reicht zusammen mit dem zentralen Ausblasrohr 16 aus, die RF-Wirkmasse 21 trotz der Luftanströmung in der Flugphase vor der eigentlichen Aktivierung und Verteilung zusammenzuhalten. Ein Sicherungselement 15, sorgt für Vorrohrsicherheit. Ferner sind die Rotationsladung (Bezugszeichen 9 in Fig. 2) und Rotationsdüse (Bezugszeichen 10 in Fig. 2) durch einen Rotationsmotor 9a ersetzt. Der in Fig. 4 gezeigte Täuschkörper weist aufgrund der fehlenden Geschoßhülse den Vorteil auf, daß er im Verhältnis zu einem Täuschkörper mit Geschoßhülse einfacher herzustellen und wesentlich billiger ist.

### Bezugszeichenliste

- 1: Sekundärteil zur induktiven Zündenergieaufnahme
- 2: Sekundärspule
- 3: Bodendeckel
- 4: Gehäusehülse
- 5: Bodenring
- 6: Druckkammer
- 7: Zündpille
- 8: Treibladung
- 9: Rotationsladung
- 9a: Rotationsmotor
- 10: Rotationsdüse
- 11: Anzündverzögerer
- 12: Verbindungsteil
- 13: Ausstoßtreibladung
- 14: Ausbringteil für Wirkmassen
- 15: Anzündverzögerer
- 16: Ausblasrohr
- 17: Ausblasöffnung
- 18: Anzünd-/Zerlegersatz
- 19: IR-Wirkmasse
- 20: Trennscheibe
- 21: RF-Wirkmasse
- 22: Geschoßhülse
- 23: Deckel
- 24: Dichtring
- 25: Verschlußstück
- 30: Dipol
- 31: Schutzfolie
- 32: Schutzfolie
- 33: Aluminiumhülle
- 33a: Papierhülle
- 34: Sicherungselement

## Patentansprüche

1. Verfahren zum Bereitstellen eines Scheinziels zum Schutz von Land-, Luft- oder Wasserfahrzeugen oder dergleichen vor Flugkörpern, die einen im Infrarot (IR)- oder Radar (RF)-Bereich oder einen in beiden Wellenlängenbereichen gleichzeitig oder seriell operierenden Zielsuchkopf aufweisen, bei dem eine im IR-Bereich Strahlung aussendende (IR-Wirkmasse) und eine RF-Strahlung rückstreuende Masse (RF-Wirkmasse) in der richtigen Position als Scheinziel zur Wirksamkeit gebracht werden, wobei die IR-Wirkmasse und die RF-Wirkmasse simultan und am selben Ort zur Wirkung gebracht werden, dadurch gekennzeichnet, daß
- nach Zündung und Abschuß aus einem Geschoßbecher die Wirkmassen durch ein in Rotation versetztes, drallstabiliertes Täuschkörpergeschoß positioniert werden, und
- dann über eine Aktivierungs- und Verteilungseinrichtung in Form einer im Täuschkörpergeschoß mittig angeordneten Anzünd- und Ausblaseinheit, um die die Wirkmassen in Längsrichtung des Täuschkörpergeschosses hintereinander eingeordnet sind, die IR-Wirkmasse aktiviert und verteilt sowie die RF-Wirkmasse verwirbelt und verteilt werden.

2. Verfahren nach Anspruch 1, dadurch gekennzeichnet, daß zum Anzünden und Ausblasen eine pyrotechnische Ladung verwendet wird, die durch einen Anzündverzögerer gezündet wird, der durch den Ausbrand einer Treibladung für das Täuschkörpergeschoß gezündet wird.

3. Verfahren nach Anspruch 2, dadurch gekennzeichnet, daß die pyrotechnische Ladung der Anzünd- und Ausblaseinheit innerhalb eines mittig in dem Geschoß angeordneten Rohres mit definierten Ausblasöffnungen abgebrannt wird.

4. Verfahren nach einem der vorangehenden Ansprüche, dadurch gekennzeichnet, daß eine RF-Wirkmasse verwendet wird, die auf ihrer Mantelfläche von einer Papier-, Papp- oder Kunststoffolienhülle umgeben ist.

5. Verfahren nach einem der vorangehenden Ansprüche, dadurch gekennzeichnet, daß in einer drallstabilisierten Flugphase mit definierter Anströmung der Wirkmassen die Wirkmassen einschließlich der Aktivierungs- und Verteilungseinrichtung mittels eines Ausbringteils gemeinsam aus einer Geschoßhülse ausgestoßen werden.

6. Verfahren nach Anspruch 5, dadurch gekennzeichnet, daß zum Ausstoßen des Ausbringteils eine Ausstoßtreibladung verwendet wird, die durch den Anzündverzögerer gezündet wird, der vorzugsweise pyrotechnisch ist.

7. Verfahren nach einem der vorangehenden Ansprüche, dadurch gekennzeichnet, daß das Täuschkörpergeschoß durch einen pyrotechnischen Rotationsmotor in Rotation versetzt wird.

8. Verfahren nach einem der Ansprüch 1 bis 7, dadurch gekennzeichnet, daß das Täuschkörpergeschoß mittels entsprechend gestalteter Züge in dem Geschoßbecher in Rotation versetzt wird.

9. Verfahren nach einem der Ansprüche 1 bis 7, dadurch gekennzeichnet, daß das Täuschkörpergeschoß durch entsprechend gestaltete Luftleitflächen des Täuschkörpergeschosses in Rotation versetzt wird.

10. Verfahren nach einem der vorangehenden Ansprüche, dadurch gekennzeichnet, daß die RF-Wirkmasse zusammengerollte Radar-Dipolen (Düppel) aus aluminium- oder silberbeschichteten Glasfaserfäden mit einer Dicke im Bereich von etwa 10 bis 100µm verwendet werden.

11. Verfahren nach einem der vorangehenden Ansprüche, dadurch gekennzeichnet, daß Dipolpakete verwendet werden, die derart angeordnet sind, daß sie sich beim Ausblasen unmittelbar öffnen.

12. Verfahren nach einem der vorangehenden Ansprüche, dadurch gekennzeichnet, daß Dipolpakete verwendet werden, die durch mindestens einen Hitzeschild vor der Ausblashitze geschützt sind.

13. Verfahren nach Anspruch 12, dadurch gekennzeichnet, daß als Hitzeschild(e) jeweils mindestens eine elastische Folie verwendet wird/werden, die sich durch die gesamte RF-Wirkmasse erstreckt/erstrecken.

14. Verfahren nach einem der vorangehenden Ansprüche, dadurch gekennzeichnet, daß Dipolpakete verwendet werden, die zum Schutz vor einem Ineinanderrutschen durch jeweils mindestens eine hitzebeständige Folie voneinander getrennt werden.

## Claims

1. A method of preparing a decoy target for protection of land, air or water vehicles or the like from missiles comprising a target search head operating simultaneously or serially in the infrared (IR) or radar (RF) range or in both wavelength ranges, wherein a substance transmitting radiation in the IR range (IR active substance) and a substance reflecting RF radiation (RF active substance) are brought into operation in the correct position as a decoy target, wherein the IR active substance and the RF active substance are brought into operation simultaneously and at the same place, characterised in that
- after ignition and launching from a projectile cup, the active substances are positioned by a spin-stabilised decoy member projectile set in rotation and
- the IR active substance is then activated and distributed and the RF active substance is swirled and distributed by an activating and distributing device in the form of an ignition and blow-out unit disposed centrally in the decoy member projectile and around which the active substances are disposed one behind the other in the longitudinal direction of the decoy member projectile.

2. A method according to claim 1, characterised in that ignition and blow-out are effected by a pyrotechnic charge which is ignited by an ignition retarder which is ignited by combustion of a propellant charge for the decoy member projectile.

3. A method according to claim 2, characterised in that the pyrotechnic charge for the ignition and blow-out unit is burnt inside a tube disposed centrally in the projectile and with defined blow-out openings.

4. A method according to any of the preceding claims, characterised by use of an RF active substance, the surface of which is surrounded by a paper, cardboard or plastic sheet casing.

5. A method according to any of the preceding claims, characterised in that, in a spin-stabilised flight phase with defined oncoming flow against the active substances, the active substances including the activating and distributing device are simultaneously ejected from a projectile casing by means of a production part.

6. A method according to claim 5, characterised in that the production part is ejected by a propellant charge ignited by the ignition retarder, which is preferably pyrotechnic.

7. A method according to any of the preceding claims, characterised in that the ignition member projectile is set in rotation by a pyrotechnic rotation rotor.

8. A method according to any of claims 1 to 7, characterised in that the ignition member projectile is set in rotation by suitably designed pulling means in the projectile cup.

9. A method according to any of claims 1 to 7, characterised in that the decoy member projectile is set in rotation by suitably designed spoiler surfaces on the decoy member projectile.

10. A method according to any of the preceding claims, characterised in that the RF active substance comprises rolled-together radar dipoles (chaff) of aluminium-coated or silver-coated glass fibre threads having a thickness in the range from about 10 to 100 µm.

11. A method according to any of the preceding claims, characterised by use of dipole packets so disposed that they open immediately on blow-out.

12. A method according to any of the preceding claims, characterised by use of dipole packets protected by at least one heat shield from the blow-out heat.

13. A method according to claim 12, characterised in that the or each heat shell is at least one elastic foil or sheet which extends through the entire RF active substance.

14. A method according to any of the preceding claims, characterised by use of dipole packets which are protected from slipping into one another by at least one heat-resistant foil or sheet between respective packets.

## Revendications

1. Méthode de création d'une cible artificielle ou leurre pour la protection de véhicules terrestres, aériens ou nautiques ou analogues, contre des aéronefs, qui présentent une tête chercheuse de cible opérant, de façon simultanée ou sérielle, dans la plage des infrarouges (IR) ou des fréquences radar (RF), ou dans les deux plages de longueurs d'onde, pour laquelle une masse (masse active IR), émettant un rayonnement dans la plage des IR, et une masse (masse active RF), rétrodiffusant un rayonnement RF, sont mises en action à la position correcte, à titre de cible artificielle ou leurre, la masse active IR et la masse active RF étant mises en action simultanément et au même emplacement, caractérisée en ce que
- après allumage et tir depuis un boîtier à projectile, les masses actives sont positionnées au moyen d'un projectile de leurrage, stabilisé en tension, mis en rotation, et
- ensuite, par l'intermédiaire d'un dispositif d'activation et de distribution, réalisé sous la forme d'une unité d'allumage et d'expulsion disposées centralement dans le projectile de leurrage, unité autour de laquelle les masses actives sont placées les unes derrière les autres dans la direction longitudinale du projectile de leurrage, la masse active IR est activée et répartie et la masse active RF est mise en tourbillonnement et répartie.

2. Méthode selon la revendication 1, caractérisée en ce que pour l'allumage et l'expulsion est utilisée une charge pyrotechnique qui est allumée au moyen d'un retardateur d'allumage, allumé par la combustion d'une charge propulsive prévue pour le projectile de leurrage.

3. Méthode selon la revendication 2, caractérisée en ce que la charge pyrotechnique de l'unité d'allumage et d'expulsion est brûlée à l'intérieur d'un tube disposé centralement dans le projectile et muni d'ouvertures d'expulsion définies.

4. Méthode selon l'une des revendications précédentes, caractérisée en ce qu'est utilisée une masse active RF entourée sur sa surface d'enveloppe par une gaine en feuille de papier, de carton ou de matière synthétique.

5. Méthode selon l'une des revendications précédentes, caractérisée en ce que, dans sa phase de vol stabilisée en rotation, avec un soufflage défini sur les masses actives, les masses actives, y compris le dispositif d'activation et de distribution, sont expulsées hors de la douille de projectile, conjointement, au moyen d'une partie d'expulsion.

6. Méthode selon la revendication 5, caractérisée en ce que pour l'expulsion de la partie d'expulsion est utilisée une charge propulsive d'expulsion, allumée par le retardateur d'allumage qui, de préférence, est de nature pyrotechnique.

7. Méthode selon l'une des revendications précédentes, caractérisée en ce que le projectile de leurrage est mis en rotation au moyen d'un moteur de rotation de nature pyrotechnique.

8. Méthode selon l'une des revendications 1 à 7, caractérisée en ce que le projectile de leurrage est mis en rotation à l'aide de rayures de configuration correspondante, ménagées dans le boîtier de projectile.

9. Méthode selon l'une des revendications 1 à 7, caractérisée en ce que le projectile de leurrage est mis en rotation par des surfaces de guidage d'air, de configuration correspondante, du projectile du corps de leurrage.

10. Méthode selon l'une des revendications précédentes, caractérisée en ce que la masse active RF utilisée est constituée de dipôles radar (paillettes) enroulés ensemble, constitués de filaments de fibres de verre revêtus d'aluminium ou d'argent, d'une épaisseur située dans la plage d'environ 10 à 100 µm.

11. Méthode selon l'une des revendications précédentes, caractérisée en ce que sont utilisés des paquets de dipôles, disposés de manière à s'ouvrir immédiatement lors de l'expulsion.

12. Méthode selon l'une des revendications précédentes, caractérisée en ce que sont utilisés des paquets de dipôles protégés de la chaleur de l'expulsion par au moins un écran thermique.

13. Méthode selon la revendication 12, caractérisée en ce qu'est/sont utilisé(s) comme écran(s) thermique(s) chaque. fois au moins une feuille élastique s'étendant dans l'ensemble de la masse active RF.

14. Méthode selon l'une des revendications précédentes, caractérisée en ce que sont utilisés des paquets de dipôles, séparés les uns des autres dans le but d'obtenir une protection contre tout ripage l'un dans l'autre, chaque fois par au moins une feuille résistant à la chaleur.
